# EUROPÄISCHE PATENTSCHRIFT

(11) **EP 0 685 012 B1**
(45) Veröffentlichungstag und Bekanntmachung des Hinweises auf die Patenterteilung: **18.12.1996**
(21) Anmeldenummer: 94908283.8
(22) Anmeldetag: 03.03.1994
(51) Int. Cl.: D06F 75/38, D06F 75/22

(54) **ELEKTRISCHES BÜGELEISEN**
ELECTRIC IRON
FER A REPASSER ELECTRIQUE

(30) Priorität: 30.03.1993 DE 4310273
(43) Veröffentlichungstag der Anmeldung: 06.12.1995
(73) Patentinhaber: ROWENTA-WERKE GmbH, D-63071 Offenbach am Main (DE)
(72) Erfinder: STÜTZER, Franz, Alban, D-63075 Offenbach am Main (DE)
(86) Internationale Anmeldenummer: DE9400232
(87) Internationale Veröffentlichungsnummer: WO9423111

(56) Entgegenhaltungen:
- US-A- 2 757 465
- US-A- 3 670 433
- US-A- 3 685 182

## Beschreibung

Die Erfindung betrifft ein elektrisches Bügeleisen mit einer elektrisch beheizten Bügelsohle und einer Aerosol-Zerstäubungseinrichtung.

Zur Erzielung eines optimalen Bügelergebnisses ist es bekannt, mit Heißdampf zu bügeln oder das Bügelgut vor dem Bügeln von Hand oder mit einer am Bügeleisen vorgesehenen Sprüheinrichtung mit Wasser zu befeuchten.

Die bekannten Dampfbügeleisen verdampfen Wasser mit Hilfe des zum normalen Bügeln vorhandenen Heizkörpers in einer speziell dafür vorgesehenen Dampfkammer. Das Wasser wird der Dampfkammer tropfenweise über ein Ventil zugeführt und verläßt nach dem Verdampfen die Sohle durch dafür vorgesehene Kanäle. Für das Erhitzen und das Verdampfen des Wassers wird eine große elektrische Leistung benötigt, die dem eigentlichen Bügelvorgang nicht zur Verfügung steht und unnötige Kosten verursacht.

Es ist auch bekannt, daß durch das Befeuchten des Bügelgutes mit einem Wasser/Luft-Aerosol in Verbindung mit Wärme ein gutes Bügelergebnis erzielbar ist. So ist aus der US-PS 3,670,433 ein Bügeleisen mit einer Aerosol-Zerstäubungseinrichtung bekannt. Diese Einrichtung besteht aus einer herkömmlichen Sprühdose, die in das Bügeleisen einsetzbar ist. Das Aerosol wird unter Druck über im Bügeleisen vorgesehene Kanäle auf das Bügelgut gesprüht. Diese bekannte Aerosol-Zerstäubungseinrichtung kann die thermische Verdampfung bei Bügeleisen nicht ersetzen.

Darüber hinaus sind drucklos arbeitende Aerosol-Zerstäuber bekannt, bei denen mit Hilfe einer Piezo-Keramik ein Ultraschall-Generator in Schwingungen versetzt wird. Die Kaltwasserzerstäubung über die bisherigen Dampfkanäle an der Bügelfläche der Bügelsohle ist mit derartigen Aerosol-Zerstäubern nicht möglich, da beim Bügeln der Anpreßdruck des Bügeleises auf das Bügelgut und die Gewebedichte dem Aerosol-Austritt entgegenwirken.

Ausgehend von dem vorbekannten Stand der Technik ist es die Aufgabe dieser Erfindung, ein Bügeleisen zu schaffen, das die Nachteile der bekannten Dampfbügeleisen nicht aufweist und bei dem die bekannte thermische Verdampfung durch eine mechanische Zerstäubung von Wasser ersetzt wird.

Gelöst wird diese Aufgabe durch die kennzeichnenden Merkmale des Anspruchs 1.

Durch die erfindungsgemäße Bügelsohle, die rahmenförmig eine Zerstäubungskammer umfaßt, und in der eine mechanische Zerstäubungseinrichtung angeordnet ist, wird erreicht, daß das erfindungsgemäße Bügeleisen vorteilhaft mit einer drucklos arbeitenden Aerosol-Zerstäubungseinrichtung ausgerüstet werden kann, z. B. eine Piezo-Keramik, die von einem Ultraschallfrequenz-Generator in Schwingungen versetzt wird. Durch den geringen elektrischen Leistungsbedarf für derartige mechanische Zerstäubungseinrichtungen kann der Heizkörper in der Sohle wesentlich kleiner sein als bei bekannten Dampfbügeleisen. Auch das bei Dampfbügeleisen bekannte Verkalken der Dampfkammer und der Dampfkanäle entfällt, wodurch die Lebensdauer des erfindungsgemäßen Bügeleisens verlängert wird. Die hufeisenförmig, oval oder rund ausgebildete Sohle umfaßt die Zerstäubungskammer rahmenförmig, wodurch die Bügelfläche der Bügelsohle gegenüber den bekannten Bügelsohlen wesentlich verkleinert werden kann. Hierdurch sind der Materialbedarf sowie die Herstellkosten für die Bügelsohle außerordentlich gering. Vorteilhaft wird beim Bügeln erst das Bügelgut über die Zerstäubungseinrichtung befeuchtet und dann mit der heißen Bügelsohle geglättet, wodurch die Feuchtigkeit tiefer in das Bügelgut eindringen kann und nicht wie bei den bekannten Dampfbügeleisen bereits an der Oberfläche verdampft.

Ein Ausführungsbeispiel der Erfindung ist in den Zeichnungen 1 bis 5 dargestellt und wird nachfolgend näher beschrieben. Es zeigen:
- Figur 1: eine Unteransicht der erfindungsgemäßen Sohle;
- Figur 2: einen Querschnitt gemäß Fig. 1;
- Figur 3: einen Längsschnitt gemäß Fig. 1;
- Figur 4: eine weitere Ausführungsform der erfindungsgemäßen Bügel sohle;
- Figur 5: einen Querschnitt gemäß Fig. 4.

Die in den Fig. 1 bis 3 dargestellte Bügelsohle 1 eines nicht dargestellten Bügeleisens ist nahezu hufeisenförmig ausgebildet und die Bügelsohle 1 umfaßt rahmenförmig eine Zerstäubungskammer 2, die zur Bügelfläche hin offen ausgebildet ist. Innerhalb der Zerstäubungskammer 2 mündet die Sprühdüse 4 einer Luft/ Kaltwasser-Zerstäubungseinrichtung 3. Elektrisch beheizt wird die Bügelfläche 5 der Bügelsohle 2 von einem Heizkörper 6. Heckseitig ist die Zerstäubungskammer 2 offen ausgebildet. Bei der in den Figuren 4 und 5 dargestellten weiteren Ausführungsform ist die Zerstäubungskammer 2 heckseitig geschlossen ausgebildet.

### Bezugszeichen:

- 1 =: Bügelsohle
- 2 =: Zerstäubungskammer
- 3 =: Aerosol-Zerstäubungseinrichtung
- 4 =: Austrittsöffnung
- 5 =: Bügelfläche
- 6 =: Heizkörper

## Patentansprüche

1. Elektrisches Bügeleisen mit einer elektrisch beheizten Bügelsohle und einer Aerosol-Zerstäubungseinrichtung, **dadurch gekennzeichnet**, daß die Bügelsohle (1) eine bügelflächenseitig offene Zerstäubungskammer (2) rahmenförmig umfaßt und in der Bügelsohle (1) die Aerosol-Zerstäubungseinrichtung (3) vorgesehen ist, deren mindestens eine Austrittsöffnung (4) in die Zerstäubungskammer (2) mündet.

2. Elektrisches Bügeleisen nach Anspruch 1, **dadurch gekennzeichnet**, daß Austrittsöffnungen (4) vorzugsweise düsenförmig oder flächenförmig angeordnet sind.

3. Elektrisches Bügeleisen nach einem der Ansprüche 1 oder 2, **dadurch gekennzeichnet**, daß die Zerstäubungskammer (2) heckseitig offen oder geschlossen ist.

## Claims

1. Electric iron provided with a soleplate and an aerosol-generation device, characterized in that the soleplate (1) embraces framelike an atomization chamber (2) which is open towards the ironing surface (5), the aerosol-generation device (3) is located in the soleplate (1) and at least one outlet opening (4) of the aerosol-generation device (3) ist located in the atomization chamber (2).

2. Electric iron according to claim 1, characterized in that preferable the outlet openings (4) are nozzel or plate shaped.

3. Electric iron according to claim 1 or 2, characterized in that the back side of the atomization chamber (2) ist arranged open or closed.

## Revendications

1. Fer à repasser électrique comportant une semelle de repassage et un système de pulvérisation aérosol, caractérisé en ce que
la semelle (1) entoure, tel un cadre, une chambre de pulvérisation (2) s'ouvrant sur la surface de repassage, ledit système de pulvérisation aérosol étant logé dans la semelle (1) et dont au moins un orifice d'expulsion (4) débouche dans la chambre de pulvérisation (2).

2. Fer à repasser selon la revendication 1, caractérisé en ce que des orifices d'expulsion (4) sont de préférence agencés selon un arrangement plan ou selon une forme de buse.

3. Fer à repasser selon la revendication 1 ou 2 caractérisé en ce que la chambre de pulvérisation (2) est ouverte ou fermée à l'arrière.
